# FASCICULE DE BREVET EUROPEEN

(11) **EP 1 582 129 B1**
(45) Date de publication et mention de la délivrance du brevet: **05.08.2009**
(21) Numéro de dépôt: 05290555.1
(22) Date de dépôt: 14.03.2005
(51) Int. Cl.: A47K 10/06, F24H 3/00

(54) **Dispositif de séchage de linge et de chauffage à évacuation d'air chaud par le montant**
Einrichtung zur Wäschetrocknung und Raumbeheizung mit Warmluftausgang im Sammelrohr
Device for laundry drying and space heating with a hot air exit in the manifold

(30) Priorité: 31.03.2004 FR 0403356
(43) Date de publication de la demande: 05.10.2005
(73) Titulaire: Atlantic Industrie, 85000 La Roche sur Yon (FR)
(72) Inventeur: Brot, Roland, 85000 La Roche sur Yon (FR)
(74) Mandataire: Le Cloirec, Claudine

(56) Documents cités:
- EP-A- 0 896 084
- EP-A- 0 962 711
- DE-A- 4 438 572
- FR-A- 2 842 284
- FR-A- 2 847 662
- GB-A- 1 204 317

## Description

La présente invention concerne un dispositif de chauffage et son utilisation comme radiateur sèche-serviettes permettant simultanément le chauffage d'une pièce et le séchage de linge.

Pour le séchage des serviettes dans les salles de bain, les radiateurs rayonnants sont équipés de barres porte-serviettes disposées de manière décalée par rapport à la face avant du radiateur. Cela est par exemple montré dans le document GB 1204317. De tels dispositifs sont encombrants, car ils doublent ou triplent le volume occupé par le séchage et le chauffage de la salle de bain, sans que cette dernière fonction soit réalisée de façon optimale puisque les serviettes créent des obstacles au rayonnement en façade du radiateur.

On peut également utiliser des convecteurs soufflants, comme par exemple montrés dans le document FR 2842284 de forte puissance, munis eux aussi de barres porte-serviettes : ce sont des appareils très consommateurs d'énergie, plutôt employés en appoint.

Pour un moindre encombrement, des radiateurs à fluide caloporteur ont été conçus en forme d'échelle, comme par exemple montrés dans les documents DE 4438572, EP 0896084 ou EP 0962711, le fluide circulant à l'intérieur des montants verticaux et des barreaux horizontaux sur lesquels peuvent être posées directement les serviettes. Cependant, lorsqu'une ou plusieurs serviettes recouvrent ces barreaux, la fonction de chauffage de la salle de bain proprement dite est nettement dégradée, puisque la ou les serviette(s) empêchent l'échange thermique entre le radiateur et l'air de la pièce, et ceci d'autant plus si plusieurs serviettes sont superposées.

Pour pallier ces inconvénients, le but principal de l'invention est de proposer un radiateur à faible encombrement, permettant d'assurer simultanément une fonction de séchage de serviettes ou de linge et une fonction de chauffage de la pièce, sans dégradation d'une des fonctions l'une par rapport à l'autre, et sans qu'il soit nécessaire de lui adjoindre des barres porte-serviettes séparées, ni une soufflerie supplémentaire.

A cet effet, l'appareil selon la présente invention est un dispositif de chauffage et de séchage du linge de type échelle constitué de plusieurs modules chauffants espacés les uns des autres et supportés par au moins un montant sensiblement vertical, chaque module comportant un corps de chauffe disposé dans une enveloppe pourvue de passages d'entrée de l'air frais et de sortie de l'air réchauffé par le corps de chauffe, caractérisé en ce que le montant vertical est creux et le passage de sortie d'air réchauffé de chaque module communique avec un orifice correspondant ménagé dans le montant, et en ce que, pour l'évacuation de l'ensemble de l'air chaud parvenu dans le montant, au moins une ouverture de sortie est ménagée dans ledit montant.

Ainsi, l'air réchauffé par convection au voisinage de chaque corps de chauffe sort de l'enveloppe de chaque module par le passage de sortie et l'orifice de communication avec le montant, pénètre dans l'espace interne du montant creux, où il se mélange au moins partiellement aux flux d'air réchauffé issus des autres modules, créant une colonne d'air chaud. Cette colonne d'air chaud s'échappe ensuite librement vers l'extérieur par l'ouverture de sortie commune, et diffuse alors dans la pièce où est installé l'appareil selon l'invention.

Sur les dispositifs de séchage de linge de type échelle, les utilisateurs placent plutôt les serviettes sur les parois supérieure, avant et arrière de l'enveloppe de chaque module. Dans le cas présent, aucune serviette ne peut être placée sur les montants sensiblement verticaux du dispositif de chauffage, l'ouverture de sortie commune de l'air chaud n'est donc pas masquée par le linge, facilitant ainsi l'évacuation générale de l'air chaud par l'intermédiaire dudit montant.

Selon des caractéristiques avantageuses de l'invention, l'ouverture de sortie peut être ménagée au niveau d'une zone longitudinale du montant, et/ou peut être ménagée au niveau du sommet du montant. On peut dans ce cas constater un effet «cheminée» de l'espace interne du montant creux, accélérant la circulation d'air.

L'ouverture de sortie du montant consiste par exemple en une fente longitudinale unique ou une multiplicité de fentes, pratiquée(s) dans la zone longitudinale du montant.

Ladite zone longitudinale peut être située sur l'ensemble de la hauteur du montant, ou sur la partie supérieure de la hauteur de celui-ci (par exemple sur la moitié supérieure, ou le tiers supérieur du montant).

Afin de diriger le flux d'air sortant vers l'intérieur de la pièce à chauffer, il est possible de disposer, à proximité d'au moins une ouverture de sortie, par exemple sur le montant, un déflecteur, c'est-à-dire une lame ou autre moyen réglable (articulé ou coulissant). Un tel déflecteur participe en outre à la réduction du dépôt de salissures par le flux d'air sur le mur proche du dispositif de chauffage.

Le montant du dispositif selon l'invention peut se présenter sous la forme d'une colonne creuse cylindrique semi-cylindrique, parallélépipédique, ou de section quelconque (par exemple triangulaire, trapézoïdale, ...), fermée ou ouverte sur une de ses «faces» ou côtés longitudinaux.

Ce montant permet d'une part de servir de support aux modules chauffants sur lequel ces derniers sont fixés, et d'autre part de constituer un conduit d'évacuation de l'air chaud de l'ensemble des modules. Ledit montant peut être disposé au niveau d'une face arrière, d'une face avant ou d'au moins une extrémité de l'enveloppe. Ledit montant peut être placé à l'extérieur des enveloppes, ou se trouver à l'intérieur de celles-ci.

Le dispositif selon l'invention peut comporter plusieurs montants tels que décrits_ci-dessus ; par exemple deux montants, sur lesquels sont fixés les modules à proximité de leurs extrémités latérales, et entre lesquels peuvent être placées les serviettes, recouvrant au moins partiellement les parois supérieure, avant et arrière de l'enveloppe desdits modules, en vue de leur séchage.

De manière avantageuse, le montant supportant les modules est unique. Ce mode de réalisation permet "d'enfiler" plus facilement les serviettes sur la ou les extrémité(s) libre(s) de chaque enveloppe de module.

Le(s) module(s) peu(ven)t être, par exemple, fixé(s) sur ce montant unique au niveau de la partie centrale de son (leur) enveloppe, définissant des zones "d'enfilage" des serviettes de part et d'autre, ou bien au moins un module (ou tous) est (sont) fixé(s) sur le montant unique au niveau de l'une des extrémités latérales d'enveloppe.

Dans ce dernier cas, les modules peuvent être placés soit de manière espacée les uns des autres, les uns au-dessus des autres, à gauche ou à droite du montant unique, soit de manière alternée à gauche et à droite dudit montant.

En ce qui concerne les modules chauffants du dispositif selon l'invention, selon des caractéristiques avantageuses :
l'enveloppe de ces modules est à conformation allongée sensiblement horizontale,
le corps de chauffe est disposé dans la moitié inférieure de l'enveloppe,
le passage d'entrée de l'air frais est ménagé dans une zone inférieure de l'enveloppe de chaque module, et le passage de sortie de l'air réchauffé par le corps de chauffe est ménagé dans une zone supérieure de l'enveloppe de chaque module.

Chaque enveloppe peut aussi comporter plusieurs passages d'entrée de l'air frais et/ou plusieurs passages de sortie de l'air réchauffé, ces derniers débouchant directement ou indirectement (via par exemple des embouts ou pièces supplémentaires) dans l'espace intérieur du ou des montant(s) creux.

Le dispositif de chauffage selon la présente invention trouve une utilisation intéressante comme radiateur sèche-serviettes permettant simultanément le chauffage d'une pièce et le séchage de linge recouvrant au moins partiellement les parois supérieure, avant et arrière de l'enveloppe d'au moins un module.

L'invention sera mieux comprise grâce à la description qui suit, donnée à titre d'exemples non limitatifs, en référence aux dessins annexés dans lesquels :
la Figure 1a représente schématiquement une vue de la face avant d'un module chauffant d'un dispositif selon la présente invention ;
la Figure 1b représente schématiquement une vue de la face arrière d'un module chauffant d'un dispositif selon la présente invention ;
la Figure 1c représente schématiquement une vue de dessus d'un module chauffant d'un dispositif selon la présente invention ;
la Figure 1d représente schématiquement une vue en coupe selon la ligne AA de la figure 1c d'un module chauffant d'un dispositif selon la présente invention ;
la Figure 2a représente schématiquement une vue en perspective d'un premier dispositif selon la présente invention ;
la Figure 2b représente schématiquement une vue de dessus d'un premier dispositif selon la présente invention ;
la Figure 3 représente schématiquement une vue en perspective d'une deuxième variante de réalisation du dispositif selon l'invention ;
la Figure 4 représente schématiquement une vue partielle en perspective d'une troisième variante de réalisation du dispositif selon l'invention ;
la Figure 5 représente schématiquement une vue partielle en perspective d'une quatrième variante de réalisation du dispositif selon l'invention ;
la Figure 6 représente schématiquement une vue de dessus avec coupe partielle d'une variante de montant du dispositif selon la présente invention ;
la Figure 7 représente schématiquement une vue de dessus avec coupe partielle d'une autre variante de montant du dispositif selon la présente invention ;
la Figure 8a représente schématiquement une vue de face d'une cinquième variante de réalisation du dispositif selon l'invention ;
la Figure 8b représente schématiquement une vue de côté d'une cinquième variante de réalisation du dispositif selon l'invention ;
la Figure 8c représente schématiquement une vue de dessus d'une cinquième variante de réalisation du dispositif selon l'invention ;
la Figure 9 est une vue de face d'un sixième mode de réalisation du dispositif selon l'invention ;
la Figure 10 est une vue de face d'un septième mode de réalisation du dispositif selon l'invention.

En se référant aux Figures 1a, 1b, 1c, le module chauffant 1 utilisé dans le dispositif selon la présente invention comprend une enveloppe 2 dans laquelle est disposée, dans sa partie inférieure, un corps de chauffe (3) constitué d'un élément chauffant central 4 et d'un diffuseur 5. L'enveloppe 2 est pourvue de passages de circulation d'air, qui sont en partie basse, des perforations 6 au niveau de la face inférieure de l'enveloppe 2 et au moins une ouverture 7 ménagée dans la face arrière en partie haute au niveau de l'extrémité latérale de l'enveloppe 2.

L'air frais entre par le passage d'entrée 6, est réchauffé par le corps de chauffe 3 puis s'élève par convection vers le passage de sortie 7 qui communique avec un orifice correspondant pratiqué dans le montant 8 sur lequel est fixée l'enveloppe 2.

La vue de la face arrière du module 1 présentée en Figure 1d montre que le passage d'entrée d'air frais est constitué d'une série de perforations qui sont ménagées également en partie basse de la face arrière.

La Figure 1c montre en vue de dessus la section du montant 8. Ce montant 8 est divisé en deux parties, une première partie 9 fermée latéralement qui va pouvoir servir au passage des fils et câbles électriques du dispositif de chauffage, et une partie 10 ouverte latéralement qui sert à l'évacuation de l'air réchauffé qui a pénétré dans ce montant creux. L'orifice de communication entre la sortie 7 de l'enveloppe 2 et le montant 8 est bien entendu pratiqué dans cette partie 10 du montant 8.

Le dispositif de chauffage et de séchage de linge selon la présente invention comporte au moins un de ces modules tels que présentés sur la Figure 1. Un tel dispositif est visible sur la Figure 2a , sur laquelle on a omis pour des raisons de clarté, la représentation des corps de chauffe.

Les Figures 2a et 2b montrent les flux d'air réchauffé sortant tout d'abord des modules 1 au niveau des passages de sortie 7 selon les flèches C et d'autre part des évacuations, selon les flèches D par l'ouverture commune 11, de la colonne d'air chaud contenu dans la partie 10 creuse du montant 8.

Le montant 8 peut présenter diverses formes. Il peut se présenter sous une forme trapézoïdale comme présenté sur les Figures 1c, 6 et 7 ; il peut également être de section semi-circulaire comme visible sur les Figures 2a et 2b ; il peut encore être de section carré ou rectangulaire comme représenté sur les Figures 3, 4 et 5 ; ou encore être de section circulaire comme visible sur la vue de dessus de la Figure 7c.

L'ouverture 11 ménagée dans la partie 10 du montant 8 peut être une fente longitudinale comme présentée sur la Figure 3, pratiquée sur une des faces du montant 8 différente de celle sur laquelle sont fixés les modules 1, et s'ouvrant sur la majeure partie de la hauteur du montant 8. Cette fente 13 peut également n'être pratiquée, comme représenté sur la Figure 4, qu'en partie supérieure d'une des faces ou côtés du montant 8. Ou bien encore, comme présentée sur la Figure 5, cette ouverture 11 peut être constituée d'une succession de petites fentes 12 réparties sur toute la hauteur, de façon régulière ou non, du montant 8. Ou bien encore ce peut être le montant qui n'est pas totalement fermé sur un de ses côtés longitudinaux, comme visible sur la Figure 2a. Cette Figure 2a montre également que la partie creuse du montant 8 servant à l'évacuation de l'air chaud peut également être ouverte dans ses extrémités inférieure et supérieure, accélérant ainsi l'effet cheminée et donc l'évacuation de la colonne d'air chaud.

Les Figures 6 et 7 montrent des sections en coupe d'un montant 8 de forme trapézoïdale. La partie 10 du montant ouverte latéralement permet la sortie, via l'ouverture 11 selon la flèche D, de l'air chaud issu de l'enveloppe 2 suivant la flèche C. La largeur s de la section de passage, visible sur la Figure 7 peut être réduite ou agrandie grâce à la présence d'un déflecteur 15 qui peut coulisser selon la flèche f le long d'une paroi du montant 8. Ce déflecteur 15 permet, en outre, de diriger le flux d'air sortant du montant 8 latéralement par rapport au dispositif de chauffage et d'éviter ainsi que ce flux d'air ne viennent lécher le mur 14 sur lequel est fixé le montant 8 du dispositif et y déposer des poussières ou autres salissures.

Les Figures 8a, 8b et 8c présentent une autre variante de réalisation du dispositif de chauffage et de séchage de serviettes selon la présente invention. Les modules 1, ici au nombre de quatre, sont fixés par l'une de leurs extrémités latérales au montant 8 qui est de forme cylindrique. Des serviettes ou draps de bain 16 peuvent être facilement placés sur les enveloppes 2 de ces modules en vue de leur séchage. Ces serviettes ou draps de bain 16 ne viennent nullement masquer l'ouverture 11 ménagée selon une génératrice du montant cylindrique 8 qui est ici fermé à ses deux extrémités inférieure et supérieure. Une lame intercalaire, disposée longitudinalement à l'intérieur du montant 8, permet d'orienter le flux d'air sortant vers l'ouverture de sortie 11.

La Figure 9 présente encore une autre variante de réalisation du dispositif selon l'invention en ce qu'il comporte deux montants parallèles verticaux sur lesquels sont fixés les modules 1. Chacun des modules 1 possède ici deux passages 7 de sortie d'air chaud correspondant à des orifices ménagés dans les montants 8.

La Figure 10 présente encore une autre variante de réalisation du dispositif selon la présente invention, en ce que le montant 8 est unique et les modules 1 sont fixés, au niveau de l'une de leurs extrémités, alternativement à droite et à gauche du montant. Un tel agencement permet, malgré un encombrement légèrement supérieur en largeur, de disposer plus facilement les serviettes sur chacun des modules sans gêner les modules inférieurs. Dans ce cas l'ouverture latérale 11 pratiquée dans le montant 8 peut être disposée à droite ou à gauche dudit montant 8, ou bien plusieurs ouvertures 11 peuvent être pratiquées, alternativement à droite ou à gauche du montant, sur les côtés opposés aux modules 1.

### Exemple de réalisation :

Un module 1 à enveloppe 2 de face avant rectangulaire tel que présenté sur la Figure 1, de hauteur 240 mm, et de longueur 550 mm, ayant une épaisseur comprise entre 25 et 50 mm (de forme légèrement bombée en façade) présente un passage 6 d'entrée d'air d'une surface minimale de 3700 mm² et un passage 7 de sortie d'air de forme rectangulaire de dimensions 106 x 30 mm, soit une section de 3180 mm². Cette sortie 7 est pratiquée à 15 mm du haut de l'enveloppe. La puissance de chauffage du module 1 était de 150 W.

Avec un module de dimensions et de puissance précitées, il a été constaté qu'une largeur s de la fente d'ouverture de la sortie d'air du montant comprise entre 27 et 30 mm permet d'obtenir une température de sortie d'air inférieure à 115°C, et une température de la surface de l'enveloppe inférieure à 85°C.

## Revendications

1. Dispositif de chauffage et de séchage du linge de type échelle constitué de plusieurs modules (1) chauffants espacés les uns des autres et supportés par au moins un montant (8) sensiblement vertical, chaque module (1) comportant un corps de chauffe disposé dans une enveloppe (2) pourvue de passages d'entrée (6) de l'air frais et de sortie (7) de l'air réchauffé par le corps de chauffe,
**caractérisé en ce que** le montant vertical (8) est creux et le passage de sortie (7) d'air réchauffé de chaque module (1) communique avec un orifice correspondant ménagé dans le montant (8), et **en ce que**, pour l'évacuation de l'ensemble de l'air chaud parvenu dans le montant, au moins une ouverture de sortie (11) est ménagée dans ledit montant (8).

2. Dispositif de chauffage et de séchage du linge de type échelle, selon la revendication 1, **caractérisé en ce qu'**au moins une ouverture de sortie (11) ménagée dans ledit montant est ménagée au niveau du sommet du montant.

3. Dispositif de chauffage et de séchage, selon la revendication 1 ou 2, **caractérisé en ce qu'**au moins une ouverture de sortie (11) ménagée dans ledit montant est ménagée au niveau d'une zone longitudinale du montant.

4. Dispositif de chauffage et de séchage, selon les revendications 1 à 3, **caractérisé en ce qu'**un déflecteur (15) est disposé sur le montant à proximité d'au moins une ouverture de sortie (11).

5. Dispositif de chauffage et de séchage, selon l'une quelconque des revendications précédentes, **caractérisé en ce que** le passage d'entrée (6) de l'air frais est ménagé dans une zone inférieure de l'enveloppe (2) de chaque module, et le passage de sortie (7) de l'air réchauffé par le corps de chauffe est ménagé dans une zone supérieure de l'enveloppe (2) de chaque module (1).

6. Dispositif de chauffage et de séchage du linge selon l'une quelconque des revendications précédentes, **caractérisé en ce que** le montant (8) supportant les modules est unique.

7. Dispositif de chauffage et de séchage du linge selon la revendication 6, **caractérisé en ce qu'**au moins un module (1) est fixé sur le montant (8) au niveau de l'une de ses extrémités d'enveloppe.

8. Dispositif de chauffage et de séchage selon l'une quelconque des revendications précédentes, **caractérisé en ce que** l'enveloppe (2) des modules (1) est à conformation allongée sensiblement horizontale.

9. Utilisation du dispositif de chauffage selon l'une quelconque des revendications précédentes, comme radiateur sèche-serviettes permettant simultanément le chauffage d'une pièce et le séchage de linge recouvrant au moins partiellement les parois supérieure, avant et arrière de l'enveloppe (2) d'au moins un module (1).

## Claims

1. Heating and laundry-drying device of the ladder type, formed by a plurality of heating modules (1) spaced from one another and supported by at least one substantially vertical upright (8), each module (1) having a heating body arranged in a cover (2) provided with inlet passages (6) for fresh air and outlet passages (7) for air heated by the heating body,
**characterised in that** the vertical upright (8) is hollow and the outlet passage (7) for heated air of each module (1) communicates with a corresponding orifice provided in the upright (8), and **in that**, for the discharge of all the hot air which has arrived in the upright, at least one outlet opening (11) is provided in the said upright (8).

2. Heating and laundry-drying device of the ladder type, according to Claim 1, **characterised in that** at least one outlet opening (11) provided in the said upright is provided at the top of the upright.

3. Heating and drying device according to Claim 1 or 2,
**characterised in that** at least one outlet opening (11) provided in the said upright is provided in a longitudinal region of the upright.

4. Heating and drying device according to Claims 1 to 3,
**characterised in that** a deflector (15) is arranged on the upright in the vicinity of at least one outlet opening (11).

5. Heating and drying device according to any one of the preceding claims, **characterised in that** the inlet passage (6) for fresh air is provided in a lower region of the cover (2) of each module, and the outlet passage (7) for air heated by the heating body is provided in an upper region of the cover (2) of each module (1).

6. Heating and laundry-drying device according to any one of the preceding claims, **characterised in that** the upright (8) supporting the modules is single.

7. Heating and laundry-drying device according to Claim 6,
**characterised in that** at least one module (1) is fixed on the upright (8) at one of its cover ends.

8. Heating and drying device according to any one of the preceding claims, **characterised in that** the cover (2) of the modules (1) is of substantially horizontal elongated shape.

9. Use of the heating device according to any one of the preceding claims, as a towel-drying radiator enabling simultaneously the heating of a room and the drying of laundry covering at least partially the top, front and rear walls of the cover (2) of at least one module (1).

## Patentansprüche

1. Vorrichtung zum Heizen und zum Trocknen von Wäsche, der Art mit einem Leiteraufbau, bestehend aus mehreren Heizmodulen (1), die voneinander entfernt und von wenigstens einem im wesentlichen vertikalen Ständer (8) getragen werden, wobei jedes Modul (1) einen Heizkörper umfaßt, der in einem Gehäuse (2) vorgesehen ist, das mit Durchlässen für den Einlaß (6) von Frischluft und für den Auslaß (7) von vom Heizkörper erwärmter Luft versehen ist, **dadurch gekennzeichnet, daß** der vertikale Ständer (8) hohl ausgebildet ist und der Durchlaß für den Auslaß (7) von erwärmter Luft jedes Moduls (1) mit einer entsprechenden, in dem Ständer (8) ausgebildeten Öffnung in Verbindung steht, und daß zum Ablaß der gesamten in dem Ständer enthaltenden Warmluft wenigstens eine Auslaßöffnung (11) in diesem Ständer (8) ausgebildet ist.

2. Vorrichtung zum Heizen und zum Trocknen von Wäsche, der Art mit einem Leiteraufbau, gemäß Anspruch 1, **dadurch gekennzeichnet, daß** mindestens eine in dem Ständer ausgebildete Auslaßöffnung (11) auf Höhe des Scheitels des Ständers ausgebildet ist.

3. Vorrichtung zum Heizen und Trocknen gemäß Anspruch 1, **dadurch gekennzeichnet, daß** mindestens eine im Ständer ausgebildete Auslaßöffnung (11) im Bereich einer Längszone des Ständers vorgesehen ist.

4. Vorrichtung zum Heizen und Trocknen gemäß den Ansprüchen 1 bis 3, **dadurch gekennzeichnet, daß** ein Deflektor (15) auf dem Ständer benachbart zumindest einer Auslaßöffnung (11) vorgesehen ist.

5. Vorrichtung zum Heizen und Trocknen gemäß einem der vorhergehenden Ansprüche, **dadurch gekennzeichnet, daß** der Durchlaß (6) zum Eintreten von Frischluft in einer unteren Zone des Gehäuses (2) jedes Moduls und der Durchlaß für den Auslaß (7) der vor Heizkörper erwärmten Luft in einer oberen Zone des Gehäuses (2) jedes Moduls (1) ausgebildet ist.

6. Vorrichtung zum Heizen und Trocknen von Wäsche gemäß einem der vorhergehenden Ansprüche, **dadurch gekennzeichnet, daß** der Ständer (8), der die Module stützt, als einziger Ständer vorgesehen ist.

7. Vorrichtung zum Heizen und Trocknen von Wäsche gemäß Anspruch 6, **dadurch gekennzeichnet, daß** mindestens ein Modul (1) an dem Ständer (8) im Bereich eines seiner Gehäuseenden befestigt ist.

8. Vorrichtung zum Heizen und Trocknen nach einem der vorhergehenden Ansprüche, **dadurch gekennzeichnet, daß** das Gehäuse (2) der Module (1) eine längliche, im wesentlichen horizontale Formgebung aufweist.

9. Verwendung der Vorrichtung zum Heizen nach einem der vorangehenden Ansprüche als Radiator zum Trocknen von Handtüchern, der gleichzeitig das Heizen eines Raumes und das Trocknen von Wäsche gestattet, die zumindest teilweise die obere, vordere und hintere Wand des Gehäuses (2) wenigstens eines Moduls (1) bedeckt.
